# FASCICULE DE BREVET EUROPEEN

(11) **EP 3 720 752 B1**
(45) Date de publication et mention de la délivrance du brevet: **05.07.2023**
(21) Numéro de dépôt: 18830914.0
(22) Date de dépôt: 04.12.2018
(51) Int. Cl.: B61B 12/02

(54) **DISPOSITIF D'APPUI ET DE GUIDAGE D'UN CÂBLE TRACTEUR D'UNE INSTALLATION DE TRANSPORT DE VÉHICULE ET PROCÉDÉ DE CONTRÔLE D'UN TEL DISPOSITIF**
VORRICHTUNG ZUM TRAGEN UND FÜHREN EINES ZUGSEILS EINER FAHRZEUGTRANSPORTANLAGE UND VERFAHREN ZUR STEUERUNG EINER SOLCHEN VORRICHTUNG
DEVICE FOR SUPPORTING AND GUIDING A TRACTION CABLE OF A VEHICLE TRANSPORT INSTALLATION, AND METHOD FOR CONTROLLING SUCH A DEVICE

(30) Priorité: 04.12.2017 FR 1761591
(43) Date de publication de la demande: 14.10.2020
(73) Titulaire: POMA, 38340 Voreppe (FR)
(72) Inventeur: VALAYER, Sylvain, 38850 Charavines (FR); MESSAOUD, Salah, 38590 Brézins (FR)
(74) Mandataire: Talbot, Alexandre
(86) Numéro de dépôt international: PCT/FR2018/053108
(87) Numéro de publication internationale: WO 2019/110921

(56) Documents cités:
- EP-A1- 0 790 167
- WO-A2-2017/187415
- CH-A5- 620 644
- FR-A1- 2 838 697

## Description

### Domaine technique de l'invention

L'invention concerne l'appui et le guidage d'un câble tracteur d'une installation de transport de véhicule, et plus particulièrement l'appui et le guidage d'un câble tracteur aérien.

### État de la technique

Actuellement, les installations de transport par câble tracteur sont équipées de dispositifs d'appui et de guidage tels que des balanciers pour maintenir et guider les câbles tracteurs en mouvement entre les gares d'embarquement et de débarquement des passagers. Généralement, les balanciers sont portés par des pylônes et sont équipés de galets rotatifs sur lesquels le câble tracteur est en appui. Les galets sont montés en rotation sur des poutres articulées pour maintenir le câble tracteur en appui sur le pylône lors des variations de flèche du câble dues au poids du véhicule et au passage de sa pince sur les galets.

On peut citer la demande de brevet français FR2920385 déposée au nom de la demanderesse qui divulgue un dispositif mécanique de réglage d'un balancier d'appui et de guidage d'un câble aérien d'une installation de remontée mécanique. Le balancier comporte des galets de guidage du câble montés à rotation sur un châssis-porteur selon des axes de rotation parallèles échelonnés le long du châssis-porteur. Le châssis-porteur est fixé à une potence d'un pylône et le dispositif mécanique comporte en outre des moyens de réglage de l'inclinaison de la potence pour rendre les galets du balancier parfaitement verticaux.

On peut également citer le brevet suisse CH620644 qui divulgue un balancier comprenant un axe d'articulation. La demande de brevet français FR2838697 divulgue un train de galets, comprenant un châssis constitué de deux flasques reliés par un moyeu et un arbre débouchant dans le moyeu pour permettre une rotation du châssis par rapport à un pylône. La demande de brevet européen EP0790167 divulgue un balancier de support d'un câble aérien, comprenant un élément mobile par rapport à un élément auxiliaire constitué de deux flasques. Le balancier est équipé d'un palier composite autorisant un pivotement de l'élément mobile par rapport à l'élément auxiliaire, le palier composite comprenant un boulon traversant les flaques et une douille placée entre les deux flasques. La demande de brevet WO 217/187415 A2 évoque la nécessité de réaliser l'inspection des composants formant un dispositif d'appui et de guidage d'un câble tracteur d'une installation de transport de véhicule.

Les balanciers sont des éléments complexes est sont régulièrement soumis à des inspections pour contrôler leur état. En particulier, il peut être nécessaire de démonter un balancier pour contrôler avec précision les pièces éventuellement usées qui doivent être remplacées, notamment les axes de rotation. Le démontage d'un balancier est une opération longue et délicate.

### Objet de l'invention

Un objet de l'invention consiste à pallier ces inconvénients, et plus particulièrement à fournir un moyen pour inspecter facilement les pièces qui composent un balancier, sans avoir à démonter entièrement le balancier.

Selon un aspect de l'invention, il est proposé un dispositif d'appui et de guidage d'un câble tracteur d'une installation de transport de véhicule, comprenant une structure porteuse, au moins un élément mobile et au moins un axe permettant une articulation dudit au moins un élément mobile par rapport à la structure porteuse.

Un orifice est formé au sein dudit au moins un axe et s'étend entre deux extrémités dudit au moins un axe.

Ainsi, on peut inspecter l'intérieur des axes du dispositif d'appui et de guidage, à l'aide d'un appareil de mesure ou simplement à la vue d'un opérateur de maintenance, sans avoir à démonter le dispositif d'appui et de guidage. En outre, l'inspection peut avoir lieu pendant l'utilisation normale du dispositif.

Le dispositif d'appui et de guidage peut comporter un premier élément mobile, un deuxième élément mobile, et un axe monté fixe sur le premier élément mobile et permettant une articulation du deuxième élément mobile par rapport à la structure porteuse et au premier élément mobile, l'axe ayant un corps s'étendant le long d'une direction longitudinale, le premier élément mobile comportant deux flasques latéraux formant un espace intérieur pour le passage du deuxième élément mobile, les deux extrémités de l'axe étant situées respectivement en saillie des deux flasques latéraux et à l'extérieur de l'espace intérieur, et un orifice traversant est formé au sein de l'axe et s'étend entre les deux extrémités de l'axe.

Le dispositif comprend au moins une butée située en regard de l'orifice et configurée pour limiter une translation dudit au moins un axe selon la direction longitudinale, un trou traversant étant formé au sein de ladite au moins une butée.

Au moins une butée peut être montée de manière amovible sur ledit au moins un axe du dispositif.

Le dispositif peut comprendre deux butées situées respectivement aux extrémités dudit au moins un axe, les butées étant configurées pour limiter une translation dudit au moins un axe.

Le dispositif peut comprendre un moyen de fixation reliant mécaniquement les deux butées entre elles et s'étendant au sein de l'orifice traversant.

Selon un autre aspect de l'invention, il est proposé un procédé de contrôle d'un dispositif d'appui et de guidage d'un câble tracteur d'une installation de transport de véhicule.

Le procédé comporte une fourniture d'un dispositif comprenant une structure porteuse, au moins un élément mobile et au moins un axe permettant une articulation dudit au moins un élément mobile par rapport à la structure porteuse, un orifice traversant étant formé au sein dudit au moins un axe et s'étendant entre deux extrémités dudit au moins un axe, et un contrôle d'une paroi interne dudit au moins un axe délimitant l'orifice.

Le procédé peut comprendre un montage d'au moins une butée de manière amovible sur ledit au moins un axe du dispositif, puis un démontage de ladite au moins une butée avant le contrôle de la paroi interne.

Le procédé peut en outre comprendre une fixation de deux butées aux extrémités dudit au moins un axe par l'intermédiaire d'un moyen de fixation s'étendant au sein de l'orifice traversant.

### Description sommaire des dessins

D'autres avantages et caractéristiques ressortiront plus clairement de la description qui va suivre de modes particuliers de réalisation et de mise en oeuvre de l'invention donnés à titre d'exemples non limitatifs et représentés aux dessins annexés, dans lesquels :
- la figure 1, illustre schématiquement une vue latérale en perspective d'un mode de réalisation d'un dispositif d'appui et de guidage selon l'invention ; et
- la figure 2, illustre de façon schématique une vue en coupe selon l'axe A-A de la figure 1.

### Description détaillée

Sur les figures 1 et 2, on a représenté un dispositif d'appui et de guidage 1. Le dispositif d'appui et de guidage 1, noté également balancier, offre un appui et un guidage pour un câble tracteur 2 en mouvement d'une installation de transport de véhicule. L'installation de transport de véhicule par le câble tracteur 2 est de préférence du type téléphérique, tel qu'un télésiège, une télécabine ou un télésiège, et le câble tracteur 2 est aérien. L'installation peut être du type funiculaire et le câble tracteur 2 est situé au niveau du sol. Les véhicules de transport des personnes sont accrochés au câble tracteur 2 pour être tractés d'une gare à l'autre de l'installation. En particulier, le balancier 1 est une structure mobile supportant des galets rotatifs 3 destinés à être en contact avec le câble tracteur 2. Les balanciers 1 sont généralement montés mobiles au sommet d'un pylône, non représenté ici à des fins de simplification.

Un balancier 1 comporte une structure porteuse 4, au moins un élément mobile 5 à 11 et au moins un axe 12 à 19. La structure porteuse 4 est montée fixe sur le pylône. Un élément mobile 5 à 11, appelé également poutre, permet d'articuler les galets 3 par rapport à la structure porteuse 4 afin de suivre les mouvements du câble tracteur 2. Les axes 12 à 19 permettent une telle articulation des éléments mobiles 5 à 11. Par exemple, sur la figure 1 on a représenté un balancier 1 muni de huit galets rotatifs 3. Le balancier 1 comporte un élément principal 5 monté mobile sur la structure porteuse 4, par l'intermédiaire d'un axe principal 12. Deux éléments mobiles secondaires 6, 7 sont montés mobiles sur l'élément principal 5, par l'intermédiaire des axes secondaires 13, 14 respectifs. Deux éléments tertiaires 8, 9 sont montés mobiles sur un premier élément secondaire 6, par l'intermédiaire de deux axes tertiaires 15, 16. Deux autres éléments tertiaires 10, 11 sont montés mobiles sur un deuxième élément secondaire 7, par l'intermédiaire de deux axes tertiaires 17, 18. Chaque galet 3 est monté à rotation sur un élément tertiaire 8 à 11 par l'intermédiaire d'un axe de rotation 19. De manière générale, un premier élément est monté articulé sur un deuxième élément par l'intermédiaire d'un axe. Les axes 12 à 19 sont montés fixes sur un premier élément et permettent l'articulation d'un deuxième élément par rapport au premier élément. Plus particulièrement, les galets 3 sont montés à rotation et les éléments mobiles 5 à 11 sont montés à pivotement. On entend par « monté à rotation », un élément pouvant effectuer une ou plusieurs rotations complètes autour d'un axe. On entend par « monté à pivotement », un élément pouvant effectuer une partie de rotation inférieure à 360°, dans un sens de rotation ou dans l'autre. Le mouvement de pivotement de chaque élément mobile 5 à 11 est fonction de la charge exercée par le câble tracteur 2.

Un axe 12 à 19 est une pièce allongée qui sert à articuler, en rotation ou en pivotement, un élément mobile par rapport à un objet sur lequel l'axe est monté fixe, l'objet pouvant être fixe ou mobile. Un élément mobile 5 à 11 est articulé autour d'un axe de rotation ou de pivotement qui coïncide avec l'axe longitudinal de symétrie de la pièce. Une poutre 5 à 11 a, par exemple, une section transversale en U et comporte deux flasques latéraux formant un espace pour le passage des éléments mobiles 5 à 11. Plus particulièrement, un orifice 20 est formé au sein d'un axe 12 à 19. L'orifice 20 s'étend entre deux extrémités d'un axe 12 à 19. En outre, un axe 12 à 19 a un corps s'étendant le long d'une direction longitudinal X. L'orifice 20 est traversant, comme illustré sur la figure 2. L'orifice 20 s'étend sur la longueur du corps de l'axe 12 à 19 et débouche aux deux extrémités de l'axe 12 à 19. Le corps de l'axe 12 à 19 comporte une surface externe 22 et une surface interne 23. La surface interne 23 délimite l'orifice 20. De façon générale, un orifice formé au sein du corps d'un axe 12 à 19 offre un accès pour une inspection de la surface interne 23 du corps de l'axe 12 à 19. L'orifice 20 traversant permet de faire passer des éléments d'un côté à l'autre du dispositif d'appui et de guidage 1, tout en les protégeant. Par exemple, de tels éléments peuvent être des câbles électriques. En particulier, on a représenté sur la figure 2, un axe secondaire 14 monté fixe sur l'élément principal 5 et permettant un pivotement du deuxième élément secondaire 7.

Préférentiellement, le balancier 1 comporte au moins un palier 25, 26 pour permettre le glissement relatif d'un élément mobile 5 à 11 par rapport à la structure porteuse 4. Les paliers 25, 26 sont situés entre un axe 12 à 19 et un élément mobile 5 à 11. En particulier, les éléments mobiles 5 à 11 pivotent à l'aide de paliers lisses 25, 26. Un palier lisse 25, 26 peut être une pièce cylindrique creuse. Les galets 3 sont quant à eux de préférence montés à rotation à l'aide de paliers à roulement, tels des roulements à rouleaux ou à billes.

Le dispositif d'appui et de guidage 1 comporte au moins une butée 30 à 37. Préférentiellement, le dispositif 1 comporte une paire de butées par axe 12 à 19. Une butée 30 à 37 est une pièce destinée à limiter une translation d'un axe 12 à 19 selon sa direction longitudinale X. Une butée 30 à 37 empêche un axe 12 à 19 de sortir du balancier 1. Une butée 30 à 37 est placée à une extrémité d'un axe 12 à 19. En particulier, une butée 30 à 37 est située en regard d'un orifice 20 de l'axe 12 à 19. En outre, un trou traversant 40, 41 est formé au sein d'une butée 30 à 37. Les trous traversants 40, 41 permettent une inspection de la surface interne 23 d'un axe 12 à 19 à l'aide d'un appareil ayant un élément de détection adapté pour passer par ces trous traversants 40, 41. Par exemple, un tel appareil peut comporter un câble souple, optique, électrique ou un câble pouvant conduire des ultrasons. En particulier, les trous traversants 40, 41 peuvent également permettre le passage d'éléments à l'intérieur de l'orifice 20 d'un axe 12 à 19. Sur la figure 2, on a représenté une paire de butées 32, 37 situées respectivement aux deux extrémités de l'axe 14. Préférentiellement, deux trous traversants 40, 41 sont formés respectivement au sein des deux butées 32, 37. Ainsi, on augmente la quantité de lumière introduite au sein de l'axe 12 à 19, ce qui facilite l'inspection de sa paroi interne 23. Les butées 30 à 37 peuvent être montées fixes sur un élément mobile 5 à 19, ou sur la structure porteuse 4. En variante, et comme illustré à la figure 2, deux butées 32, 37 sont situées respectivement aux extrémités de l'axe 14 et le balancier 1 comporte un moyen de fixation 42 reliant mécaniquement les deux butées 32, 37 entre elles. On offre ainsi un moyen de fixation simple qui ne nécessite pas de prévoir des logements spécifiques sur un élément mobile 5, ou la structure porteuse 4, afin de recevoir des moyens de fixation des butées 30 à 37. Le moyen de fixation 42 s'étend au sein de l'orifice traversant 20. Le moyen de fixation 42 peut être une tige fixée aux butées 32, 37 par l'intermédiaire d'écrous 43. Les butées 30 à 37 peuvent être montées amovibles de façon à pouvoir extraire un axe 12 à 19 du balancier 1 pour le remplacer.

Comme illustré sur la figure 2, l'élément principal 5 comporte deux flasques latéraux formant un espace, dit espace intérieur, pour le passage de l'élément mobile secondaire 7. Chaque flasque comporte un épaulement orienté vers l'espace intérieur. L'épaulement d'un flasque délimite un trou. L'axe secondaire 14 traverse les trous des deux flasques latéraux. L'axe secondaire 14 est monté fixe sur l'élément principal 5. En particulier, l'axe secondaire 14 est monté fixe sur les épaulements des deux flasques latéraux de l'élément principal 5. Encore plus particulièrement, les deux extrémités de l'axe secondaire 14 sont situées respectivement en saillie des deux flasques latéraux de l'élément principal 5. En d'autres termes les deux extrémités de l'axe secondaire 14 sont situées à l'extérieur de l'espace intérieur. Par ailleurs, chaque palier 25, 26 est situé entre un épaulement d'un flasque de l'élément principal 5 et l'élément mobile secondaire 7. En d'autres termes, les paliers 25, 26 sont situés à l'extérieur des trous des flasques. En outre, les butées 32, 37 sont respectivement montées amovibles aux deux extrémités de l'axe secondaire 14.

On fournit également un procédé de contrôle du dispositif d'appui et de guidage 1 défini ci-avant. Le procédé de contrôle permet d'inspecter l'état des axes 12 à 19 du dispositif 1. Le procédé comporte un contrôle d'une paroi interne 23 d'un axe 12 à 19. Grâce à un orifice 20 traversant formé au sein d'un axe 12 à 19, on peut avoir accès à la surface interne 23 de l'axe 12 à 19. Ainsi, on peut contrôler facilement l'état d'usure de l'axe 12 à 19. On peut détecter si l'axe 12 à 19 est fissuré et menace de rompre. L'inspection peut être faite par la simple vue d'un opérateur, ou à l'aide d'un appareil de mesure qui peut être introduit facilement dans l'orifice 20 ainsi formé. Par exemple, l'appareil de mesure peut être une caméra miniature montée à une extrémité d'une tige souple. Avantageusement, le contrôle de la paroi interne 23 d'un axe 12 à 19 peut être effectué lorsque le câble tracteur 2 est en appui sur le dispositif d'appui et de guidage 1. Il n'est donc pas nécessaire de démonter le balancier 1 du pylône pour inspecter les axes 12 à 19.

Grâce à l'invention qui vient d'être décrite, on fournit un moyen simple d'observation de l'état d'un dispositif d'appui et de guidage. En outre, l'observation peut être réalisée lors du fonctionnement normal de l'installation de transport, sans nécessairement démonter le dispositif d'appui et de guidage.

## Revendications

1. Dispositif d'appui et de guidage (1) d'un câble tracteur (2) d'une installation de transport de véhicule, comprenant une structure porteuse (4), un premier élément mobile (5 à 7), un deuxième élément mobile (6 à 11), et un axe (13 à 19) monté fixe sur le premier élément mobile (5 à 7) et permettant une articulation du deuxième élément mobile (6 à 11) par rapport à la structure porteuse (4) et au premier élément mobile (5 à 7), l'axe (13 à 19) ayant un corps s'étendant le long d'une direction longitudinale (X), le premier élément mobile (5 à 7) comportant deux flasques latéraux formant un espace intérieur pour le passage du deuxième élément mobile (6 à 11), **caractérisé en ce que** deux extrémités de l'axe (13 à 19) sont situées respectivement en saillie des deux flasques latéraux et à l'extérieur de l'espace intérieur, **en ce qu'**un orifice traversant (20) est formé au sein de l'axe (13 à 19) et s'étend entre les deux extrémités de l'axe (13 à 19), et **en ce qu'**au moins une butée (30 à 37) est située en regard de l'orifice traversant (20) et configurée pour limiter une translation de l'axe (13 à 19) selon la direction longitudinale (X), un trou traversant (40, 41) étant formé au sein de ladite au moins une butée (30 à 37).

2. Dispositif selon la revendication 1, dans lequel la au moins une butée (30 à 37) est montée de manière amovible sur l'axe (13 à 19) du dispositif.

3. Dispositif selon la revendication 1 ou 2, dans lequel la au moins une butée comprend deux butées (32, 37) situées respectivement aux extrémités de l'axe (13 à 19), les deux butées (32, 37) étant configurées pour limiter une translation de l'axe (13 à 19) selon la direction longitudinale (X).

4. Dispositif selon la revendication 3, comprenant un moyen de fixation (42) reliant mécaniquement les deux butées (32, 37) entre elles et s'étendant au sein de l'orifice traversant (20).

5. Installation de transport de véhicule comportant un câble tracteur (2) aérien et un dispositif d'appui et de guidage (1) d'un câble tracteur (2) selon l'une quelconque des revendications précédentes, l'installation de transport de véhicule est de type téléphérique et choisie préférentiellement parmi un télésiège, une télécabine ou un télésiège.

6. Installation de transport de véhicule comportant un câble tracteur (2) au sol et un dispositif d'appui et de guidage (1) d'un câble tracteur (2) selon l'une quelconque des revendications 1 à 4, l'installation de transport de véhicule est de type funiculaire.

7. Procédé de contrôle d'un dispositif d'appui et de guidage (1) d'un câble tracteur (2) d'une installation de transport de véhicule, comportant une fourniture d'un dispositif (1) comprenant une structure porteuse (4), au moins un élément mobile (5 à 11) et au moins un axe (12 à 19) permettant une articulation dudit au moins un élément mobile (5 à 11) par rapport à la structure porteuse (4), **caractérisé en ce qu'**il comprend la formation d'un orifice traversant (20) au sein dudit au moins un axe (12 à 19), l'orifice traversant (20) s'étendant entre deux extrémités dudit au moins un axe (12 à 19), et **en ce qu'**il comporte un contrôle d'une paroi interne (23) dudit au moins un axe (12 à 19) délimitant l'orifice traversant (20).

8. Procédé de contrôle selon la revendication 7, comprenant un montage d'au moins une butée (32, 37) de manière amovible sur ledit au moins un axe (12 à 19) du dispositif, puis un démontage de ladite au moins une butée (32, 37) avant le contrôle de la paroi interne (23).

9. Procédé de contrôle selon la revendication 7 ou 8, dans lequel le montage d'au moins une butée (32, 37) comprend une fixation de deux butées (32, 37) aux extrémités dudit au moins un axe (12 à 19) par l'intermédiaire d'un moyen de fixation (42) s'étendant au sein de l'orifice traversant (20).

## Patentansprüche

1. Vorrichtung (1) zum Niederhalten und Führen eines Zugseils (2) einer Fahrzeugtransportanlage, umfassend eine Tragstruktur (4), ein erstes bewegliches Element (5 bis 7), ein zweites bewegliches Element (6 bis 11) und eine Achse (13 bis 19), die am ersten beweglichen Element (5 bis 7) fest angebracht ist und eine Gelenkverbindung des zweiten beweglichen Elements (6 bis 11) in Bezug auf die Tragstruktur (4) und das erste bewegliche Element (5 bis 7) ermöglicht, wobei die Achse (13 bis 19) einen Körper aufweist, der sich entlang einer Längsrichtung (X) erstreckt, wobei das erste bewegliche Element (5 bis 7) zwei Seitenflansche umfasst, die einen Innenraum für den Durchgang des zweiten beweglichen Elements (6 bis 11) bilden, **dadurch gekennzeichnet, dass** zwei Enden der Achse (13 bis 19) jeweils von den beiden Seitenflanschen und außerhalb des Innenraums vorspringend angeordnet sind, dass in der Achse (13 bis 19) eine Durchgangsöffnung (20) ausgebildet ist und sich zwischen den beiden Enden der Achse (13 bis 19) erstreckt, und dass mindestens ein Anschlag (30 bis 37) der Durchgangsöffnung (20) gegenüber angeordnet und dazu konfiguriert ist, eine Translationsbewegung der Achse (13 bis 19) entlang der Längsrichtung (X) zu begrenzen, wobei in dem mindestens einen Anschlag (30 bis 37) ein Durchgangsloch (40, 41) ausgebildet ist.

2. Vorrichtung nach Anspruch 1, wobei der mindestens eine Anschlag (30 bis 37) abnehmbar auf der Achse (13 bis 19) der Vorrichtung montiert ist.

3. Vorrichtung nach Anspruch 1 oder 2, wobei der mindestens eine Anschlag zwei Anschläge (32, 37) umfasst, die jeweils an den Enden der Achse (13 bis 19) angeordnet sind, wobei die zwei Anschläge (32, 37) dazu konfiguriert sind, eine Translationsbewegung der Achse (13 bis 19) in der Längsrichtung (X) zu begrenzen.

4. Vorrichtung nach Anspruch 3, umfassend ein Befestigungsmittel (42), das die zwei Anschläge (32, 37) mechanisch miteinander verbindet und sich innerhalb der Durchgangsöffnung (20) erstreckt.

5. Fahrzeugtransportanlage, umfassend ein oberirdisches Zugseil (2) und eine Vorrichtung zum Niederhalten und Führen (1) eines Zugseils (2) nach einem der vorherigen Ansprüche, wobei die Fahrzeugtransportanlage des Typs Seilbahn ist und bevorzugt aus einem Sessellift, einer Kabinenbahn oder einem Sessellift gewählt wird.

6. Fahrzeugtransportanlage, umfassend ein oberirdisches Zugseil (2) und eine Niederhalte- und Führungsvorrichtung (1) eines Zugseils (2) nach einem der Ansprüche 1 bis 4, wobei die Fahrzeugtransportanlage des Typs Standseilbahn ist.

7. Verfahren zur Kontrolle einer Vorrichtung zum Niederhalten und Führen (1) eines Zugseils (2) einer Fahrzeugtransportanlage, umfassend ein Bereitstellen einer Vorrichtung (1), die eine Tragstruktur (4), mindestens ein bewegliches Element (5 bis 11) und mindestens eine Achse (12 bis 19) umfasst, die eine Gelenkverbindung des mindestens einen beweglichen Elements (5 bis 11) in Bezug auf die Tragstruktur (4) ermöglicht, **dadurch gekennzeichnet, dass** es das Bilden einer Durchgangsöffnung (20) in der mindestens einen Achse (12 bis 19) umfasst, wobei die Durchgangsöffnung (20) sich zwischen zwei Enden der mindestens einen Achse (12 bis 19) erstreckt, und dass es eine Kontrolle einer die Durchgangsöffnung (20) begrenzenden Innenwand (23) der mindestens einen Achse (12 bis 19) umfasst.

8. Verfahren zur Kontrolle nach Anspruch 7, umfassend ein Montieren, auf abnehmbare Weise, mindestens eines Anschlags (32, 37) auf der mindestens einen Achse (12 bis 19) der Vorrichtung, und dann ein Demontieren des mindestens einen Anschlags (32, 37) vor der Kontrolle der Innenwand (23).

9. Verfahren zur Kontrolle nach Anspruch 7 oder 8, wobei das Montieren mindestens eines Anschlags (32, 37) ein Befestigen von zwei Anschlägen (32, 37) an den Enden der mindestens einen Achse (12 bis 19) durch ein sich innerhalb der Durchgangsöffnung (20) erstreckendes Befestigungsmittel (42) umfasst.

## Claims

1. Device (1) for supporting and guiding a hauling cable (2) of a vehicle transportation installation, comprising a support structure (4), a first movable member (5 to 7), a second movable member (6 to 11), and an axis (13 to 19) mounted fixed on the first movable member (5 to 7), and enabling the second movable member (6 to 11) to swivel with respect to the support structure (4) and to the first movable member (5 to 7), the axis (13 to 19) having a body extending along a longitudinal direction (X), the first movable member (5 to 7) comprising two lateral flanges forming an inner space for the second movable member (6 to 11) to pass through, **characterised in that** the two ends of the axis (13 to 19) are located respectively salient from the two lateral flanges and outside the inner space, and **in that** a through opening (20) is formed inside the axis (13 to 19) and extends between the two ends of the axis (13 to 19), and **in that** at least one stop (30 to 37) is located facing the through opening (20) and configured to limit a translation of the axis (13 to 19) in the longitudinal direction (X), a through hole (40, 41) being formed inside said at least one stop (30 to 37).

2. Device according to claim 1, wherein the at least one stop (30 to 37) is mounted in a removable manner on the axis (13 to 19) of the device.

3. Device according to claim 1 or 2, wherein the at least one stop comprises two stops (32, 37) respectively located at the ends of the axis (13 to 19), the two stops (32, 37) being configured to limit a translation of the axis (13 to 19) in the longitudinal direction (X).

4. Device according to claim 3, comprising a fixing means (42) mechanically connecting the two stops (32, 37) to one another and extending inside the through opening (20).

5. Vehicle transportation installation comprising an aerial hauling cable (2) and a device (1) for supporting and guiding a hauling cable (2) according to anyone of the preceding claims, the transportation installation for vehicle is of aerial cable car type, and is preferentially chosen from a chair lift and a gondola lift or a chair lift.

6. Vehicle transportation installation comprising a hauling cable located at ground level and a device (1) for supporting and guiding a hauling cable (2) according to anyone of claims 1 to 4, the transportation installation is of funicular railway type.

7. Method for checking a device (1) for supporting and guiding a hauling cable (2) of a vehicle transportation installation, comprising providing a device (1) comprising a support structure (4), at least one movable member (5 to 11) and at least one axis (12 to 19) enabling said at least one movable member (5 to 11) to swivel with respect to the support structure (4), **characterized in that** it comprises forming a through opening (20) inside said at least one axis (12 to 19), the through opening (20) extending between two ends of said at least one axis (12 to 19), and **in that** it comprises checking an inner wall (23) of said at least one axis (12 to 19) delimiting the through opening (20).

8. Method for checking according to claim 7, comprising mounting at least one stop (32, 37) in a removable manner on said at least one axis (12 to 19) of the device, then disassembling said at least one stop (32, 37) before checking the inner wall (23).

9. Method for checking according to claim 7 or 8, wherein the mounting of at least one stop (32, 37) comprises fixing two stops (32, 37) at the ends of said at least one axis (12 to 19) by means of a fixing means (42) extending inside the through opening (20).
